# FASCICULE DE BREVET EUROPEEN

(11) **EP 3 749 890 B1**
(45) Date de publication et mention de la délivrance du brevet: **03.04.2024**
(21) Numéro de dépôt: 19742811.3
(22) Date de dépôt: 05.02.2019
(51) Int. Cl.: F17C 13/06

(54) **CHAPEAU DE PROTECTION, RÉSERVOIR COMPRENANT UN TEL CHAPEAU ET PROCÉDÉ DE MONTAGE**
SCHUTZKAPPE, BEHÄLTER MIT SOLCH EINER KAPPE UND MONTAGEVERFAHREN
PROTECTION CAP, RESERVOIR COMPRISING SUCH A CAP AND MOUNTING METHOD

(30) Priorité: 08.02.2018 FR 1851065
(43) Date de publication de la demande: 16.12.2020
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: LIGONESCHE, Renaud, 95220 Herblay (FR)
(74) Mandataire: Air Liquide
(86) Numéro de dépôt international: PCT/FR2019/050251
(87) Numéro de publication internationale: WO 2019/155153

(56) Documents cités:
- EP-A1- 2 116 332
- EP-A2- 2 287 518
- WO-A1-2012/038687
- WO-A1-2014/053372
- DE-A1- 10 308 676

## Description

L'invention concerne un chapeau de protection, un réservoir comprenant un tel chapeau et son procédé de montage.

DE10308676 A1 divulgue un tel chapeau.

L'invention concerne plus particulièrement un chapeau de protection pour robinet de réservoir de fluide(s) sous pression comprenant deux demi-coquilles assemblées l'une à l'autre, les deux demi-coquilles définissant une base inférieure destinée à être montée au niveau d'un orifice d'un réservoir, notamment autour d'un col de réservoir, les deux demi-coquilles étant assemblées selon un plan perpendiculaire à la base et définissant un volume intérieur de protection pour un robinet, les deux demi-coquilles étant assemblées par des systèmes d'axes de fixation coopérant avec des logements formés dans les demi-coquilles, les deux demi-coquilles définissant en position assemblée au moins une ouverture pour l'accès au volume intérieur de protection, le chapeau comprenant en outre, au niveau d'une extrémité supérieure du chapeau, une pièce de liaison comprenant deux extrémités accrochées respectivement sur les deux demi-coquilles par encliquetage.

Un chapeau de protection de robinet de bouteille de fluide sous pression doit satisfaire à plusieurs contraintes techniques. Le chapeau de protection doit assurer une protection mécanique efficace du robinet tout présentant une masse réduite, une bonne ergonomie d'accès au robinet ainsi qu'une facilité de préhension et de manipulation ainsi qu'une facilité de montage.

Les documents EP939875A1 et WO 2007/125240 décrivent par exemple chacun un tel chapeau de protection. Cependant, ce type de chapeau offre un nombre limité de fonctionnalités. Par ailleurs, ce type de chapeau peut présenter des problèmes de sécurité si le chapeau devait être démonté par des utilisateurs indélicats. De plus, certains chocs peuvent endommager la tenue de ce chapeau en deux parties assemblées.

Le document EP2715209A1 décrit un chapeau dont les deux parties sont assemblée par une poutre de liaison formant une poignée de préhension. Le montage d'un tel chapeau est cependant malaisé pour un opérateur qui doit assembler les différentes parties et monter l'ensemble sur un réservoir déjà muni d'un robinet. De plus la structure d'un tel chapeau nécessite un nombre de pièce importantes et peut être incompatible avec certaines formes de robinet.

Un but de la présente invention est de pallier tout ou partie des inconvénients de l'art antérieur relevés ci-dessus.

A cette fin, le chapeau selon l'invention, par ailleurs conforme à la définition générique qu'en donne le préambule ci-dessus, est essentiellement caractérisé en ce que la pièce de liaison a une forme circulaire et comprend deux portions diamétralement opposées accrochées par encliquetage respectivement aux extrémités supérieure des deux demi-coquilles.

Par ailleurs, des modes de réalisation de l'invention peuvent comporter l'une ou plusieurs des caractéristiques suivantes :
- la pièce de liaison comprend deux bossages reçus dans des logements formés respectivement sur les deux demi-coquilles,
- le chapeau comporte au moins un et de préférence deux systèmes d'encliquetage entre la pièce de liaison et chaque demi-coquilles,
- les extrémités supérieures des deux demi-coquilles reliées à la pièce de liaison sont incurvées et enserrent ladite pièce de liaison,
- la pièce de liaison a la forme générale d'un anneau dont la partie centrale forme une ouverture d'accès au volume intérieur de protection,
- le chapeau comprend des systèmes d'axes de fixation coopérant avec des logements formés dans les demi-coquilles au niveaux supérieur et au niveau inférieur du chapeau, c'est-à-dire que les deux demi-coquilles sont solidarisées entre elles par des systèmes d'axes de fixation situés en partie supérieure et en partie inférieure des demi-coquilles,
- les deux demi-coquilles sont identiques et la pièce de liaison a une forme symétrique selon un plan perpendiculaire à la base,
- les extrémités inférieures des deux demi-coquilles sont incurvées et enserrent une bague ou un filetage situé sur le col d'un réservoir,

L'invention concerne également un réservoir de fluide sous pression, notamment bouteille, comprenant un robinet et un chapeau de protection du robinet, le chapeau étant conforme à l'une quelconque des caractéristiques ci-dessus ou ci-dessous.

L'invention concerne également un procédé de montage d'un chapeau de protection conforme à l'une quelconque des caractéristiques ci-dessus ou ci-dessous sur un réservoir de fluide sous pression, comprenant :
- une étape de solidarisation par encliquetage d'une première demi-coquille avec la pièce de liaison,
- une étape de montage de l'extrémité inférieure du chapeau autour d'un col de réservoir,
- une étape de solidarisation par encliquetage de la seconde demi-coquille avec la pièce de liaison,
une étape de fixation des deux demi-coquilles entre elles via des systèmes d'axes de fixation coopérant avec des logements formés dans les demi-coquilles, l'étape de fixation assurant un serrage des deux demi-coquilles entre elles et autour de l'extrémité inférieure du chapeau.

Selon d'autres particularités possibles :
- l'étape de solidarisation par encliquetage de la seconde demi-coquille avec la pièce de liaison est réalisée après ou avant l'étape de montage de l'extrémité inférieure du chapeau autour d'un col de réservoir,
- l'étape de montage de l'extrémité inférieure du chapeau autour du col d'un réservoir est précédée d'au moins l'une parmi : une étape de montage d'un robinet dans un orifice du col du réservoir, une étape de montage d'une bague d'accrochage autour du col du réservoir.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
- la figure 1 représente une vue en perspective, schématique et partielle, illustrant une configuration éclatée d'un exemple de chapeau de réservoir de fluide sous pression,
- la figure 2 représente une vue en perspective, schématique et partielle, illustrant une partie du chapeau de la figure 1 en position éclatée,
- la figure 3 représente une vue en perspective, schématique et partielle, illustrant une partie du chapeau de la figure 2 en position assemblée,
- la figure 4 représente une vue agrandie d'un détail de la figure 3,
- les figures 5 et 6 représentent des vues en perspective, schématiques et partielles, illustrant deux étapes d'assemblage et de montage possible du chapeau sur un réservoir.

Le chapeau illustré à la figure 1 comprend deux demi-coquilles 2, 3 qui sont assemblées l'une à l'autre selon un plan vertical (lorsque le chapeau est en position verticale).

Les deux demi-coquilles 2, 3 définissant une base 4 inferieure destinée à être montée au niveau d'un orifice d'un réservoir, notamment autour d'un col de réservoir 11 (une bouteille par exemple). Par exemple, les deux demi-coquille comportent chacune à leur extrémité inférieure une forme qui s'accroche sur une bague 10 de fixation et/ou une empreinte formée sur le col de la bouteille 11.

Ainsi, les extrémités inférieures des deux demi-coquilles 2, 3 peuvent être incurvées pour enserrer une bague 10 ou un filetage situé sur le col d'un réservoir 11.

Les deux demi-coquilles 2, 3 ainsi sont assemblées selon un plan perpendiculaire à la base 4 et définissent un volume intérieur de protection pour un robinet.

Les deux demi-coquilles 2, 3 sont assemblées rigidement par des systèmes d'axes 5 de fixation coopérant avec des logements 6 formés dans les demi-coquilles 2, 3 (par exemple les axes 5 peuvent comprendre des vis, goujons ou autre coopérant avec des butées et/ou taraudages et/ou écrous et/ou rondelles dans les orifices 6).

Dans l'exemple non limitatif deux axes 5 solidarisent les deux demi-coquilles en partie supérieure (notamment transversalement au plan de jointure des deux demi-coquilles 2, 3). De même, deux axes 5 solidarisent les deux demi-coquilles en partie inférieure (notamment transversalement au plan de jointure des deux demi-coquilles 2, 3).

Les deux demi-coquilles 2, 3 définissant en position assemblée au moins une ouverture 7, 8 pour l'accès au volume intérieur de protection (par exemple une ouverture 7 supérieure et au moins une ouverture 8 latérale).

Le chapeau comprenant en outre, au niveau d'une extrémité supérieure du chapeau, une pièce 9 de liaison comprenant deux extrémités accrochées respectivement sur les deux demi-coquilles 2, 3 par encliquetage. Par encliquetage on entend notamment déformation élastique d'au moins une pièce par rapport à l'autre. L'encliquetage peut être définitif (non démontable sans rompre une des pièces) ou non définitif (c'est-à-dire démontable et qui peut être remonté le cas échéant).

Selon une particularité avantageuse, la pièce 9 de liaison a une forme circulaire et notamment forme un anneau et comprend deux portions diamétralement opposées accrochées par encliquetage respectivement aux extrémités supérieure des deux demi-coquilles 2, 3.

Par exemple, au moins un et de préférence deux systèmes 13 d'encliquetage entre la pièce 9 de liaison et chaque demi-coquilles 2, 3.

Chaque système d'encliquetage peut comporter une griffe ou pièce élastique sur la pièce 9 de liaison coopérant avec un logement ou une butée sur la pièce adjacente.

Comme illustré, la pièce 9 de liaison peut comprendre deux bossages 19 ou excroissances reçus dans des logements 29 conjugués formés respectivement sur les deux demi-coquilles 2, 3. Ceci assure un positionnement des pièces et une reprise d'effort pour le chapeau.

De plus, au moins une partie des demi-coquilles 2, 3 peut avoir, en section transversale, une forme non plane et enveloppante de la périphérie de la pièce 5 de liaison qu'elle accueille.

Comme illustré à la figure 2, une partie du système d'encliquetage (crochet ou autre) peut être situé à chaque extrémité du bossage 19 (selon la circonférence de la pièce 1) .

Comme représenté, les extrémités supérieures des deux demi-coquilles 2, 3 reliées à la pièce 9 de liaison sont de préférence incurvées et enserrent ladite pièce 9 de liaison en position assemblée.

Dans le cas où la pièce 9 de liaison a la forme générale d'un anneau intérieur de protection du chapeau 1.

La pièce 9 de liaison peut avantageusement intégrer un organe électronique de communication, par exemple, une antenne ou un dispositif de communication de type NFC ou RFID par exemple.

Cette structure simple permet d'assurer un pré-montage des deux demi-coquilles 2, 3 comme détaillé ci-après. De plus cette structure assure une cohésion efficace et solide du chapeau et notamment une bonne répartition et absorption des efforts en cas de choc.

De plus, comme illustré aux figures cette architecture permet d'utiliser deux demi-coquilles 2, 3 identiques et une pièce 9 de liaison ayant une forme symétrique selon un plan médian perpendiculaire à la base. Ceci permet d'optimiser les coûts de fabrication (moulage plastique ou métallique par exemple).

Des matériaux de fabrication différents peuvent être prévus pour les coquilles et la pièce de liaison : par example des coquilles en métal pour conférer une grande résistance mécanique au chapeau, et une pièce de liaison en plastique. Dans cette configuration des dispositifs de communication électroniques passifs ou non peuvent situés dans la pièce plastique pour un fonctionnement optimal (pas de perturbation des pièces métalliques.

Le chapeau peut être assemblé ou monté par exemple comme suit.
Dans une première étape un opérateur (ou une machine) peut solidariser par encliquetage une première demi-coquille 3 avec la pièce 5 de liaison (cf. figures 2, 3 et 4).

La demi-coquille 3 solidaire de la pièce 9 de liaison peut être montée atour du col du robinet (figure 5).

A ce stade le réservoir 11 peut déjà être muni d'un robinet 12 (par exemple vissé dans un orifice taraudé). De plus, le col du réservoir 11 est muni d'une portion d'accrochage pour le chapeau 1, notamment une bague 10 rapportée qui peut être fendue (tout autre système d'accrochage, tel qu'un filetage peut être envisagé).

La seconde demi-coquille 2 peut à son tour être encliquetée à l'autre extrémité de la pièce 9 de liaison en se montant autour du col du réservoir 11.

Ainsi, un opérateur peut facilement assurer un pré-montage du chapeau 1 avec deux mains. Le vissage des axes 5 peut ensuite être réalisé facilement.

Cette structure confère une grande ergonomie au montage.

Bien entendu, cet exemple de montage n'est nullement limitatif.

Ainsi, par exemple, les deux demi-coquilles 2, 3 peuvent être préassemblées à la pièce 9 de liaison. L'ensemble peut ensuite être montée sur le réservoir 1. Par exemple, l'écartement des deux demi-coquilles peut permettre le montage sur le col (par exemple via un léger débattement relatif).

Bien que de structure simple et peu coûteuse, l'invention confère une grande fiabilité et solidité au chapeau obtenu.

## Revendications

1. Chapeau de protection pour robinet de réservoir de fluide sous pression comprenant deux demi-coquilles (2, 3) assemblées l'une à l'autre, les deux demi-coquilles (2, 3) définissant une base (4) inférieure destinée à être montée au niveau d'un orifice d'un réservoir, notamment autour d'un col de réservoir, les deux demi-coquilles (2, 3) étant assemblées selon un plan perpendiculaire à la base (4) et définissant un volume intérieur de protection pour un robinet, les deux demi-coquilles (2, 3) étant assemblées par des systèmes d'axes (5) de fixation coopérant avec des logements (6) formés dans les demi-coquilles (2, 3), les deux demi-coquilles (2, 3) définissant en position assemblée au moins une ouverture (7, 8) pour l'accès au volume intérieur de protection, le chapeau comprenant en outre, au niveau d'une extrémité supérieure du chapeau, une pièce (9) de liaison comprenant deux extrémités accrochées respectivement sur les deux demi-coquilles (2, 3) par encliquetage, **caractérisé en ce que** la pièce (9) de liaison a une forme circulaire et comprend deux portions diamétralement opposées accrochées par encliquetage respectivement aux extrémités supérieure des deux demi-coquilles (2, 3), et **en ce que** les extrémités supérieures des deux demi-coquilles (2, 3) reliées à la pièce (9) de liaison sont incurvées et enserrent ladite pièce (9) de liaison.

2. Chapeau selon le revendication 1, **caractérisé en ce que** la pièce (9) de liaison comprend deux bossages (19) reçus dans des logements (29) formés respectivement sur les deux demi-coquilles (2, 3) .

3. Chapeau selon le revendication 1 ou 2, **caractérisé en ce que** qu'il comporte au moins un et de préférence deux systèmes d'encliquetage entre la pièce (9) de liaison et chaque demi-coquilles (2, 3).

4. Chapeau selon l'une quelconque des revendications 1 à 3, **caractérisé en ce que** la pièce (9) de liaison a la forme générale d'un anneau dont la partie centrale forme l'ouverture (7) d'accès au volume intérieur de protection.

5. Chapeau selon l'une quelconque des revendications 1 à 4, **caractérisé en ce qu'**il comprend les systèmes d'axes (5) de fixation coopérant avec les logements (6) formés dans les demi-coquilles (2, 3) au niveaux supérieur et au niveau inférieur du chapeau, c'est-à-dire que les deux demi-coquilles (2, 3) sont solidarisées entre elles par des systèmes d'axes (5) de fixation situés en partie supérieure et en partie inférieure des demi-coquilles (2, 3) .

6. Chapeau selon l'une quelconque des revendications 1 à 5, **caractérisé en ce que** les deux demi-coquilles (2, 3) sont identiques et la pièce (9) de liaison a une forme symétrique selon un plan perpendiculaire à la base.

7. Chapeau selon l'une quelconque des revendications 1 à 6, **caractérisé en ce que** les extrémités inférieures des deux demi-coquilles (2, 3) sont incurvées et enserrent en position assemblée une bague (10) ou un filetage situé sur le col d'un réservoir (11).

8. Réservoir de fluide sous pression, notamment bouteille, comprenant un robinet (12) et un chapeau (1) de protection du robinet, **caractérisé en ce que** le chapeau est conforme à l'une quelconque des revendications 1 à 7.

9. Chapeau selon l'une quelconque des revendications 1 à 7 **caractérisé en ce que** les deux demi coquilles sont composées d'un matériau métallique et **en ce que** la pièce de liaison est composée de plastique.

10. Chapeau selon l'une quelconque des revendications 1 à 7, ou 9 **caractérisé en ce que** la pièce de liaison intègre un organe électrique de communication tel qu'une anterne.

11. Procédé de montage d'un chapeau de protection sur un réservoir (11) de fluide sous pression, le chapeau comprenant deux demi-coquilles (2, 3) assemblées l'une à l'autre, les deux demi-coquilles (2, 3) définissant une base (4) inférieure destinée à être montée au niveau d'un orifice d'un réservoir, notamment autour d'un col de réservoir, les deux demi-coquilles (2, 3) étant assemblées selon un plan perpendiculaire à la base (4) et définissant un volume intérieur de protection pour un robinet, les deux demi-coquilles (2, 3) étant assemblées par des systèmes d'axes (5) de fixation coopérant avec des logements (6) formés dans les demi-coquilles (2, 3), les deux demi-coquilles (2, 3) définissant en position assemblée au moins une ouverture (7, 8) pour l'accès au volume intérieur de protection, le chapeau comprenant en outre, au niveau d'une extrémité supérieure du chapeau, une pièce (9) de liaison comprenant deux extrémités accrochées respectivement sur les deux demi-coquilles (2, 3) par encliquetage, **caractérisé en ce que** la pièce (9) de liaison a une forme circulaire et comprend deux portions diamétralement opposées accrochées par encliquetage respectivement aux extrémités supérieure des deux demi-coquilles (2, 3), le procédé comprenant :
- une étape de solidarisation par encliquetage d'une première demi-coquille (2, 3) avec la pièce (9) de liaison,
- une étape de montage de l'extrémité inférieure du chapeau autour d'un col de réservoir,
- une étape de solidarisation par encliquetage de la seconde demi-coquille (3) avec la pièce (9) de liaison,
- une étape de fixation des deux demi-coquilles entre elles via des systèmes d'axes (5) de fixation coopérant avec des logements (6) formés dans les demi-coquilles (2, 3), l'étape de fixation assurant un serrage des deux demi-coquilles entre elles et autour de l'extrémité inférieure du chapeau.

12. Procédé selon la revendication 11, **caractérisé en ce que** l'étape de solidarisation par encliquetage de la seconde demi-coquille (3,) avec la pièce (9) de liaison est réalisée après ou avant l'étape de montage de l'extrémité inférieure du chapeau autour d'un col de réservoir.

13. Procédé selon l'une quelconque des revendications 11 ou 12, **caractérisé en ce que** l'étape de montage de l'extrémité inférieure du chapeau autour du col d'un réservoir (11) est précédée d'au moins l'une parmi : une étape de montage d'un robinet (12) dans un orifice du col du réservoir (11), une étape de montage d'une bague (10) d'accrochage autour du col du réservoir (11).

14. Procédé selon l'une quelconque des revendications 11 à 13 **caractérisé en ce que** les extrémités supérieures des deux demi-coquilles (2,3) reliées à la pièce (9) de liaison sont incurvées et enserrent ladite pièce (9) de liaison.

## Patentansprüche

1. Schutzkappe für ein Druckfluidbehälterventil, umfassend zwei Halbschalen (2, 3), die aneinandergefügt sind, wobei die beiden Halbschalen (2, 3) eine untere Basis (4) definieren, die dazu bestimmt ist, an einer Öffnung eines Behälters, insbesondere um einen Behälterhals herum, montiert zu werden, wobei die beiden Halbschalen (2, 3) entlang einer senkrecht zu der Basis (4) verlaufenden Ebene zusammengefügt werden und einen Schutzinnenraum für ein Ventil definieren, wobei die beiden Halbschalen (2, 3) durch Befestigungsbolzensysteme (5) zusammengefügt werden, die mit in den Halbschalen (2, 3) gebildeten Aufnahmen (6) zusammenwirken, wobei die beiden Halbschalen (2, 3) in der zusammengefügten Position mindestens eine Öffnung (7, 8) für den Zugang zu dem Schutzinnenraum definieren, wobei die Kappe ferner, an einem oberen Ende der Kappe, ein Verbindungsstück (9) umfasst, das zwei Enden umfasst, die jeweils an den beiden Halbschalen (2, 3) eingerastet sind, **dadurch gekennzeichnet, dass** das Verbindungsstück (9) eine kreisförmige Form hat und zwei diametral entgegengesetzte Abschnitte umfasst, die jeweils an den oberen Enden der beiden Halbschalen (2, 3) eingerastet sind, und dadurch, dass die oberen Enden der beiden Halbschalen (2, 3), die mit dem Verbindungsstück (9) verbunden sind, gekrümmt sind und das Verbindungsstück (9) einspannen.

2. Kappe nach Anspruch 1, **dadurch gekennzeichnet, dass** das Verbindungsstück (9) zwei Erhebungen (19) umfasst, die in Aufnahmen (29) aufgenommen werden, die jeweils an den beiden Halbschalen (2, 3) gebildet sind.

3. Kappe nach Anspruch 1 oder 2, **dadurch gekennzeichnet, dass** sie mindestens ein und bevorzugt zwei Rastsysteme zwischen dem Verbindungsstück (9) und jeder Halbschale (2, 3) aufweist.

4. Kappe nach einem der Ansprüche 1 bis 3, **dadurch gekennzeichnet, dass** das Verbindungsstück (9) die Grundform eines Rings hat, dessen zentraler Teil die Zugangsöffnung (7) zu dem Schutzinnenraum bildet.

5. Kappe nach einem der Ansprüche 1 bis 4, **dadurch gekennzeichnet, dass** sie die Befestigungsbolzensysteme (5) umfasst, die mit den Aufnahmen (6) zusammenwirken, die in den Halbschalen (2, 3) oben und unten an der Kappe gebildet sind, das heißt, dass die beiden Halbschalen (2, 3) durch Befestigungsbolzensysteme (5) fest untereinander verbunden sind, die im oberen Teil und im unteren Teil der Halbschalen (2, 3) gelegen sind.

6. Kappe nach einem der Ansprüche 1 bis 5, **dadurch gekennzeichnet, dass** die beiden Halbschalen (2, 3) identisch sind und das Verbindungsstück (9) eine entlang einer senkrecht zur Basis verlaufenden Ebene symmetrische Form hat.

7. Kappe nach einem der Ansprüche 1 bis 6, **dadurch gekennzeichnet, dass** die unteren Enden der beiden Halbschalen (2, 3) gekrümmt sind und in der zusammengefügten Position einen Ring (10) oder ein an dem Hals eines Behälters (11) gelegenes Gewinde einspannen.

8. Druckfluidbehälter, insbesondere Flasche, umfassend ein Ventil (12) und eine Schutzkappe (1) des Ventils, **dadurch gekennzeichnet, dass** die Kappe einem der Ansprüche 1 bis 7 entspricht.

9. Kappe nach einem der Ansprüche 1 bis 7, **dadurch gekennzeichnet, dass** die beiden Halbschalen aus einem metallischen Werkstoff bestehen und dass das Verbindungsstück aus Kunststoff besteht.

10. Kappe nach einem der Ansprüche 1 bis 7 oder 9, **dadurch gekennzeichnet, dass** das Verbindungsstück ein elektrisches Kommunikationsorgan wie etwa eine Antenne beinhaltet.

11. Verfahren zur Montage einer Schutzkappe an einem Druckfluidbehälter (11), wobei die Kappe zwei Halbschalen (2, 3) umfasst, die aneinandergefügt sind, wobei die beiden Halbschalen (2, 3) eine untere Basis (4) definieren, die dazu bestimmt ist, an einer Öffnung eines Behälters, insbesondere um einen Behälterhals herum, montiert zu werden, wobei die beiden Halbschalen (2, 3) entlang einer senkrecht zu der Basis (4) verlaufenden Ebene zusammengefügt werden und einen Schutzinnenraum für ein Ventil definieren, wobei die beiden Halbschalen (2, 3) durch Befestigungsbolzensysteme (5) zusammengefügt werden, die mit in den Halbschalen (2, 3) gebildeten Aufnahmen (6) zusammenwirken, wobei die beiden Halbschalen (2, 3) in der zusammengefügten Position mindestens eine Öffnung (7, 8) für den Zugang zu dem Schutzinnenraum definieren, wobei die Kappe ferner, an einem oberen Ende der Kappe, ein Verbindungsstück (9) umfasst, das zwei Enden umfasst, die jeweils an den beiden Halbschalen (2, 3) eingerastet sind, **dadurch gekennzeichnet, dass** das Verbindungsstück (9) eine kreisförmige Form hat und zwei diametral entgegengesetzte Abschnitte umfasst, die jeweils an den oberen Enden der beiden Halbschalen (2, 3) eingerastet sind, wobei das Verfahren umfasst:
- einen Schritt des festen Verbindens durch Einrasten einer ersten Halbschale (2, 3) an dem Verbindungsstück (9),
- einen Schritt des Montierens des unteren Endes der Kappe um einen Behälterhals herum,
- einen Schritt des festen Verbindens durch Einrasten der zweiten Halbschale (3) an dem Verbindungsstück (9),
- einen Schritt des Befestigens der beiden Halbschalen untereinander über Befestigungsbolzensysteme (5), die mit in den Halbschalen (2, 3) gebildeten Aufnahmen (6) zusammenwirken, wobei der Schritt des Befestigens ein Einspannen der beiden Halbschalen untereinander und um das untere Ende der Kappe herum gewährleistet.

12. Verfahren nach Anspruch 11, **dadurch gekennzeichnet, dass** der Schritt des festen Verbindens durch Einrasten der zweiten Halbschale (3,) an dem Verbindungsstück (9) nach oder vor dem Schritt des Montierens des unteren Endes der Kappe um einen Behälterhals herum ausgeführt wird.

13. Verfahren nach einem der Ansprüche 11 oder 12, **dadurch gekennzeichnet, dass** dem Schritt des Montierens des unteren Endes der Kappe um den Hals eines Behälters (11) herum mindestens einer unter den folgenden vorausgeht: ein Schritt des Montierens eines Ventils (12) in einer Öffnung des Halses des Behälters (11), ein Schritt des Montierens eines Halterings (10) um den Hals des Behälters (11) herum.

14. Verfahren nach einem der Ansprüche 11 bis 13, **dadurch gekennzeichnet, dass** die oberen Enden der beiden Halbschale (2,3), die mit dem Verbindungsstück (9) verbunden sind, gekrümmt sind und das Verbindungsstück (9) einspannen.

## Claims

1. Protective cap for a valve for a pressurized-fluid tank, the protective cap comprising two half-shells (2, 3) joined to one another, the two half-shells (2, 3) defining a lower base (4) intended to be mounted at an orifice of a tank, notably around a tank neck, the two half-shells (2, 3) being joined along a plane perpendicular to the base (4) and defining a protective interior volume for a valve, the two half-shells (2, 3) being joined via systems of fixing pins (5) interacting with receiving portions (6) formed in the half-shells (2, 3), the two half-shells (2, 3) defining, in the joined position, at least one opening (7, 8) for accessing the protective interior volume, the cap moreover comprising, at an upper end of the cap, a connecting part (9) comprising two ends locked respectively to the two half-shells (2, 3) by snap-fastening, **characterized in that** the connecting part (9) has a circular shape and comprises two diametrically opposite portions locked by snap-fastening respectively to the upper ends of the two half-shells (2, 3), and **in that** the upper ends of the two half-shells (2, 3) connected to the connecting part (9) are curved and clamp said connecting part (9).

2. Cap according to Claim 1, **characterized in that** the connecting part (9) comprises two bosses (19) received in the receiving portions (29) formed respectively on the two half-shells (2, 3).

3. Cap according to Claim 1 or 2, **characterized in that** it has at least one and preferably two snap-fastening systems between the connecting part (9) and each half-shell (2, 3).

4. Cap according to any one of Claims 1 to 3, **characterized in that** the connecting part (9) has the overall shape of a ring, the central part of which forms the opening (7) for accessing the protective interior volume.

5. Cap according to any one of Claims 1 to 4, **characterized in that** it comprises the systems of fixing pins (5) interacting with the receiving portions (6) formed in the half-shells (2, 3) at the top and at the bottom of the cap, that is to say that the two half-shells (2, 3) are secured to one another by systems of fixing pins (5) located in the upper part and in the lower part of the half-shells (2, 3).

6. Cap according to any one of Claims 1 to 5, **characterized in that** the two half-shells (2, 3) are identical and the connecting part (9) has a symmetrical shape along a plane perpendicular to the base.

7. Cap according to any one of Claims 1 to 6, **characterized in that** the lower ends of the two half-shells (2, 3) are curved and, in the joined position, clamp a ring (10) or a thread located on the neck of a tank (11).

8. Pressurized-fluid tank, notably cylinder, comprising a valve (12) and a protective cap (1) for the valve, **characterized in that** the cap is in accordance with any one of Claims 1 to 7.

9. Cap according to any one of Claims 1 to 7, **characterized in that** the two half-shells are composed of a metal material and **in that** the connecting part is composed of plastic.

10. Cap according to any one of Claims 1 to 7, or 9, **characterized in that** the connecting part has an integrated electric communication member, such as an antenna.

11. Method for mounting a protective cap on a pressurized-fluid tank (11), the cap comprising two half-shells (2, 3) joined to one another, the two half-shells (2, 3) defining a lower base (4) intended to be mounted at an orifice of a tank, notably around a tank neck, the two half-shells (2, 3) being joined along a plane perpendicular to the base (4) and defining a protective interior volume for a valve, the two half-shells (2, 3) being joined via systems of fixing pins (5) interacting with receiving portions (6) formed in the half-shells (2, 3), the two half-shells (2, 3) defining, in the joined position, at least one opening (7, 8) for accessing the protective interior volume, the cap moreover comprising, at an upper end of the cap, a connecting part (9) comprising two ends locked respectively to the two half-shells (2, 3) by snap-fastening, **characterized in that** the connecting part (9) has a circular shape and comprises two diametrically opposite portions locked by snap-fastening respectively to the upper ends of the two half-shells (2, 3), the method comprising:
- a step of securing a first half-shell (2, 3) to the connecting part (9) by snap-fastening,
- a step of mounting the lower end of the cap around a tank neck,
- a step of securing the second half-shell (3) to the connecting part (9) by snap-fastening,
- a step of fixing the two half-shells to one another via systems of fixing pins (5) interacting with receiving portions (6) formed in the half-shells (2, 3), the fixing step ensuring mutual clamping of the two half-shells around the lower end of the cap.

12. Method according to Claim 11, **characterized in that** the step of securing the second half shell (3) to the connecting part (9) by snap-fastening is carried out after or before the step of mounting the lower end of the cap around a tank neck.

13. Method according to either one of Claims 11 and 12, **characterized in that** the step of mounting the lower end of the cap around the neck of a tank (11) is preceded by at least one of the following: a step of mounting a valve (12) in an orifice in the neck of the tank (11), a step of mounting a locking ring (10) around the neck of the tank (11).

14. Method according to any one of Claims 11 to 13, **characterized in that** the upper ends of the two half-shells (2, 3) connected to the connecting part (9) are curved and clamp said connecting part (9).
